# DEMANDE DE BREVET EUROPEEN

(11) **EP 0 230 160 A1**
(43) Date de publication de la demande: **29.07.1987**
(21) Numéro de dépôt: 86402451.8
(22) Date de dépôt: 03.11.1986
(51) Int. Cl.: E06B 3/66, E06B 9/264

(54) **Elément pour porte, fenêtre ou panneau façade plan à moyens d'étanchéité déformables et son procédé de fabrication**

(30) Priorité: 05.11.1985 FR 8516379
(71) Demandeur: VITRAGES ISOLANTS DE L'OUEST, F-53000 Laval (FR); Paquet, Claude, F-53940 St. Berthevin (FR); Fousse, Claude, F-45190 Beaugency (FR); Flambart, Jean-Paul, F-45190 Beaugency (FR); Genuist, Gérard, F-53000 Laval (FR)
(72) Inventeur: Paquet, Claude, F-53940 St. Berthevin (FR)
(74) Mandataire: Derambure, Christian

(57) **Abrégé**

Elément pour porte, fenêtre ou panneau de façade de plan, constitué essentiellement d'au moins deux panneaux plans parallèles, en regard l'un de l'autre, écartés d'une distance d l'un de l'autre par un profilé périphérique intercalé en entretoise entre les deux panneaux, de moyens d'association périphériques des deux panneaux entre eux et/ou au profilé, l'enceinte formée des deux panneaux, du profilé et desdits moyens d'association contenant un gaz et étant fermée hermétiquement par des moyens périphériques d'étanchéité à l'eau, à la vapeur d'eau, à l'air et au moins audit gaz, les moyens (18) d'étanchéité étant intercalés d'une part entre le panneau intérieur (2) et le profilé (10) et d'autre part entre le panneau extérieur (3) et le profilé (10) et étant élastiquement déformables transversalement. Procédé de fabrication d'un tel élément.

## Description

La présente invention concerne un élément pour porte, fenêtre ou panneau façade plan, plus particulièrement un élément pour double vitrage, et son procédé de fabrication.

On connaît déjà des double-vitrages constitués de deux panneaux transparents de verre parallèles, séparés par une entretoise contenant un produit déssicant, définissant une enceinte fermée contenant un gaz incolore qui est généralement de l'air.

On connaît également (brevet français 83-05053) des double-vitrages à l'intérieur desquels on place un store repliable en accordéon. En hiver, ces stores sont baissés la nuit pour éviter les déperditions de chaleur et repliés le jour pour permettre l'utilisation des apports solaires. Inversement, en été, on baisse le store le jour, et on le replie la nuit. Pour permettre le logement du store entre les deux panneaux de verre, la distance entre ces panneaux doit être importante. De plus, plus la lame d'air comprise entre les deux panneaux est importante, meilleures sont les propriétés d'isolation thermique du double-vitrage.

Cependant, l'augmentation de l'épaisseur de la lame d'air pose des problèmes. En effet, lorsque la température varie à l'intérieur de l'enceinte, la pression et le volume de la lame d'air varient en entraînant des déformations et contraintes du double-vitrage. Or, plus le volume initial de cette lame d'air est important, plus les variations de volume seront importantes en fonction des variations de température.

Ainsi, à partir d'une certaine épaisseur de la lame d'air, l'adhérence et l'efficacité des joints d'étanchéite sont en péril, avant d'en arriver aux risques d'implosion ou d'explosion. De ce fait, l'humidite peut pénétrer à l'intérieur de l'enceinte et provoquer des effets indésirables (halo de buée, corrosion...).

Pour pallier à ces inconvénients, on a proposé de multiples solutions. Dans une première variante, décrite dans le brevet français 83.14724, on a prévu un volume variable formé de l'entretoise et d'une membrane souple. Dans une seconde variante, telle que celle décrite dans le brevet allemand 2031576, on a prévu d'interposer des moyens de variation de l'épaisseur de la lame d'air entre l'entretoise et le panneau intérieur. Cependant, aucune des solutions connues n'est satisfaisante. En effet, dans la première variante, les variations de volume ne suffisent pas et dans la seconde variante, l'étanchéité et le maintien du panneau ne sont pas assurés. De plus, ces solutions sont sophistiquées, coûteuses et n'offrent pas une fiabilité suffisante, telle que celle exigée dans la construction des bâtiments.

On connaît également des dispositifs permettant d'absorber des chocs mécaniques tels que compressions dûes au vent sur la vitre extérieure. Dans la demande de brevet français 73-15170, on cherche à éviter l'aplatissement de la matière d'étanchéité, et on propose pour ce faire d'intercaler un bourrelet élastique comprimé entre la vitre et le profilé. Un tel bourrelet ne permet pas de résoudre le problème posé par l'invention. Dans la demande de brevet français 74-33594, on prévoit deux composés adhésifs entre chaque vitre et le profilé, dont l'un sert de charnière. Cette solution n'est cependant pas applicable aux vitrages à grande lame d'air, et le premier composé fluide à froid non durcissant ne peut assurer une étanchéité suffisante à lui seul. L'invention vise à pallier ces inconvénients et à fournir une solution économique, fiable à long terme, permettant la réalisation de façon simple, d'un vitrage multiple à grande épaisseur de lame d'air totalement étanche à l'eau, à la vapeur d'eau, à l'air et aux autres gaz. Un autre objet de l'invention est de proposer un tel vitrage dont l'aspect esthétique extérieur est meilleur. Encore un objet de l'invention est de proposer un vitrage multiple satisfaisant aux objets précédents et dont le pouvoir d'isolation peut être réglé.

Dans ce but, l'invention propose un élément pour porte, fenêtre ou panneau de façade plan constitué essentiellement d'au moins deux panneaux plans parallèles, en regard l'un de l'autre, écartés d'une distance d l'un de l'autre par un profilé périphérique intercalé en entretoise, entre les deux panneaux, de moyens d'asssociation périphériques des deux panneaux entre eux et/ou au profilé, l'enceinte formée des deux panneaux, du profilé et desdits moyens d'association contenant un gaz et étant fermée hermétiquement par des moyens périphériques d'étanchéité à l'eau, à la vapeur d'eau, à l'air et aux moins au dit gaz, caractérisé en ce que les moyens d'étanchéité sont intercalés d'une part entre le panneau intérieur et le profilé et, d'autre part, entre le panneau extérieur et le profilé et en ce que ces moyens d'étanchéité sont élastiquement déformables transversalement de façon à autoriser des déplacements relatifs des panneaux, l'un par rapport à l'autre, par rapport au profilé et dans la direction transversale, en fonction des variations de température et/ou de pression dans l'enceinte hermétique, sans pour autant provoquer une détérioration de ces moyens d'étanchéité ; les moyens d'étanchéité sont déformés préalablement transversalement, par compression de façon à être en permanence comprimés contre les panneaux, même lorsque ceux-ci sont écartés au maximum ; les moyens d'étanchéité sont constitués à partir d'un joint de forme globalement allongée, constitué d'une âme centrale de matériau déformable transversalement, enrobée d'une couche de matière étanche à l'eau, à la vapeur, à l'air, et au moins au gaz renfermé dans l'enceinte hermétique ; les moyens d'association périphériques sont des moyens d'association de chacun des panneaux au profilé, élastiquement déformables transversalement, constitués de deux joints de silicone intercalés respectivement entre chacun des panneaux et le profilé, de préférence superposés aux moyens d'étanchéité à la périphérie externe de l'élément. De préférence, la couche extérieure des moyens d'étanchéité est en polyisobutylène (ou butyl) et les moyens d'association sont en silicone.

Un élément selon l'invention comporte avantageusement des moyens d'isolation thermique variable à l'intérieur de l'enceinte tels qu'un store, et une parclose intérieure associée rigidement au profilé. L'invention concerne également un procédé de fabrication d'un tel élément, dans lequel on déforme transversalement les moyens d'étanchéité par compression.

Ainsi, un élément pour porte, fenêtre ou panneau façade selon l'invention peut supporter de grandes variations de températures et de pression, tout en étant d'une largeur importante et avoir des propriétés d'isolation thermique et acoustique excellentes. En effet, les deux panneaux peuvent bouger par rapport au profilé de façon à compenser par une variation de volume, les variations de pression interne dûes aux variations de température ou à des mouvements des moyens d'isolation, ou autres. Les moyens d'étanchéité étant déformés préalablement par compression, notamment de l'odre de 33 % de leur épaisseur initiale, sont en permanence comprimés entre les panneaux et le profilé, ne travaillent jamais en traction transversale et ne peuvent donc pas se décoller des panneaux et du profilé. Par conséquent, un élément selon l'invention reste parfaitement étanche même dans des conditions extrêmes de fonctionnement (hautes ou basses températures, déploiement ou reploiement à grande vitesse des moyens d'isolation,...). Enfin, l'application des moyens d'étanchéité déformables à un élément selon l'invention, outre les avantages techniques sus mentionnes, permet d'obtenir un prix de revient très faible par rapport aux solutions connues.

D'autres caractéristiques et avantages de l'invention apparaîtront à la lecture de la description d'un de ses modes de réalisation préférentiels, faite en référence aux figures annexées dans lesquelles :
- la figure 1 est une vue en coupe verticale d'un élément selon l'invention, les moyens d'isolation étant déployés totalement,
- la figur 2 est une vue en coupe horizontale d'un élément selon l'invention,
- la figure 3 est une demi-vue en coupe verticale d'un élément selon l'invention, les moyens d'isolation étant reployés totalement,
- la figure 4 est une vue en coupe transversale agrandie d'un profilé et d'une parclose intérieure d'un élément selon l'invention,
- la figure 5 est une vue en plan d'un élément selon l'invention, les moyens d'isolation étant déployés totalement.

Un élément 1 pour porte, fenêtre ou panneau façade plan est constitué de façon connue de deux panneaux 2, 3 plans parallèles en regard l'un de l'autre, écartés d'une distance d l'un de l'autre. Le panneau 2 est tourné vers l'intérieur 4 du bâtiment, et le panneau 3 est tourné vers l'extérieur 5 du bâtiment, l'élément 1 séparant en les isolant l'un de l'autre l'espace intérieur 4 de l'espace extérieur 5 du bâtiment. Dans toute la suite, les mots "intérieur" et "extérieur" font référence à ces espaces intérieur 4 et extérieur 5. Le bâtiment non représenté n'a pas d'importance dans le cadre de l'invention et peut être de tout type, par exemple un immeuble, une maison, un navire, un véhicule, ou autre. La fonction principale d'un tel élément 1 est donc d'isoler thermiquement et acoustiquement les deux espaces intérieur 4 et extérieur 5 l'un de l'autre le mieux possible.

Généralement, les panneaux 2 et 3 sont en verre pour laisser passer la lumière. La distance d séparant les deux panneaux intérieur 2 et extérieur 3 l'un de l'autre et la distance entre la face interne 6 du panneau intérieur 2 et la face interne 7 du panneau extérieur 3 ; lorsque l'espace interne 8 entre les deux panneaux se trouve sous les mêmes conditions de pression et de température que l'espace externe 9, correspondant généralement aux conditions normales de pression et de température (20°C, 10⁵ Pa).

Les deux panneaux 2, 3 sont écartés l'un de l'autre de la distance d par un profilé 10 périphérique intercalé en entretoise entre les deux panneaux 2, 3.

De préférence, les deux panneaux 2, 3 sont de forme générale rectangulaire, et le profilé 10 définit un cache rectangulaire intercalé entre les deux panneaux 2, 3 au voisinage de leur périphérie, sensiblement parallèlement à chacun de leurs côtés. L'élément 1 est globalement rectangulaire (figure 5) et comporte quatre chants 11, 12, 13, 14, une face intérieure 15 qui est la face externe du panneau intérieur 2 et une face extérieure 16 qui est la face externe du panneau extérieur 3. Pour simplifier, on supposera que l'élément 1 est vertical, avec ses chants 11, 12 les plus longs verticaux, et ses chants 13, 14 les plus courts horizontaux, comme représenté en figure 5. Cela est généralement le cas dans la pratique, bien que d'autres dispositions sont possibles.

L'élément 1 comporte des moyens 17 d'association périphériques des deux panneaux 2, 3 entre eux et/ou au profilé 10. L'enceinte 8 formée des deux panneaux 2, 3, du profilé 10 et des moyens 17 d'association contient un gaz, de préférence de l'air et est fermée hermétiquement par des moyens 18 périphériques d'étanchéité à l'eau, à la vapeur d'eau, à l'air et au moins au dit gaz.

Selon l'invention, des moyens 18 d'étanchéité sont intercalés d'une part entre le panneau intérieur 2 et le profilé 10, et d'autre part entre le panneau extérieur 3 et le profilé 10, et ces moyens 18 d'étanchéité sont élastiquement déformables transversalement de façon à autoriser des déformations des panneaux 2, 3 et/ou des déplacements relatifs des panneaux 2, 3 l'un par rapport à l'autre, et par rapport au profilé 10 dans la direction transversale, c'est-à-dire perpendiculairement au plan P médian parallèle aux panneaux 2, 3, en fonction des variations de température et/ou de pression dans l'enceinte 8 hermétique, sans pour autant provoquer une détérioration de ces moyens 18 d'étanchéité.

En combinaison avec la caractéristique précédente, les moyens 17 d'association périphériques sont élastiquement déformables transversalement pour autoriser les déformations et déplacements dans le sens transversal des panneaux 2, 3 l'un par rapport à l'autre et par rapport au profilé 10.

Ainsi, lorsque la pression P1 dans l'enceinte 8 tend à varier, les déformations et déplacements des panneaux 2, 3 dans le sens transversal compensent cette variation de pression par une variation du volume de l'enceinte 8, évitant la détérioration de l'élément 1, et plus particulièrement des moyens 18 d'étanchéité.

De préférence, les moyens 17 d'association périphériques sont des moyens 17 d'association de chacun des panneaux 2, 3 au profilé 10, et sont intercalés d'une part entre le panneau intérieur 2 et le profilé 10 et d'autre part entre le panneau extérieur 3 et le profilé 10.

Ces moyens 17 d'association, et de préférence également les moyens 18 d'étanchéité sont indéformables ou pas déformables dans toute direction parallèle au plan P médian parallèle aux panneaux 2,3. Ainsi, on évite de trop grands déplacements intempestifs des panneaux 2, 3 l'un par rapport à l'autre ou par rapport au profilé 10 dans les directions parallèles au plan P. Les moyens 17 d'association, et éventuellement aussi les moyens 18 d'étanchéité sont rigides ou quasi-rigides parallèlement au plan P. Une des conséquences de cette rigidité est que l'élément 1 selon l'invention n'a pas tendance à s'affaisser au cours du temps. En effet, dans un élément 1 selon l'invention, le panneau extérieur 3 a une aire légèrement plus importante que le panneau intérieur 2, et l'élément 1 selon l'invention est associé rigidement au bâtiment ou à l'encombrement de porte ou de fenêtre par le panneau extérieur 3, le panneau intérieur 2 étant laissé libre. Ainsi, dans la pratique, le panneau extérieur 3 est fixe, et le reste de l'élément 1 (profilé 10, panneau intérieur 2, ...) est monté flottant par rapport à ce panneau extérieur 3. C'est pourquoi il est avantageux que les moyens 17 d'association périphériques soient rigides parallèlement au plan P.

Lorsque les variations de pression et/ou de température dans l'enceinte 8 provoquent une augmentation de volume (augmentation de température, déploiement des moyens d'isolation ...), les panneaux 2, 3 se déforment ou se cintrent, et généralement le centre de ces panneaux se déplace plus que les bords qui sont relativement maintenus par les moyens 17 d'association. Dans les applications courantes d'un élément 8 selon l'invention, il est plus fréquent de constater de telles augmentations de volume par rapport aux conditions normales que des diminutions. C'est pourquoi les moyens 18 d'étanchéité sond déformés transversalement préalablement par compression transversale, notamment écrasés entre 20 et 50 % de leur épaisseur, lorsque l'élément 1 est au repos. la pression et la température dans l'enceinte 8 étant normales et homogènes, les moyens 17 d'association maintenant ces moyens 18 d'étanchéité déformés et comprimés entre chacun des deux panneaux 2, 3 et le profilé 10, de façon que les moyens 18 d'étanchéité se trouvent en permanence comprimés contre les panneaux 2, 3 et le profilé 10, même lorsque les panneaux 2, 3 s'écartent au maximum du profilé 10, notamment sous l'effet d'une augmentation de température dans l'enceinte 8.

Ainsi, les moyens 18 d'étanchéité ne sont jamais sollicités en traction transversale et sont toujours comprimés entre chacun des panneaux 2, 3 et le profilé 10.

Par contre, les moyens 17 d'association ne sont pas déformés préalablement et sont sollicités en traction transversale même lorsque l'élément 1 est au repos, maintenant les moyens 18 d'étanchéité déformés et comprimés entre chacun des panneaux 2, 3 et le profilé 10. Il est ainsi préférable que les moyens 18 d'étanchéité soient plus souples dans la direction transversale que les moyens 17 d' association.

Les moyens 18 d'étanchéité sont constitués avantageusement à partir d'un joint de forme globalement allongée, constitué d'une âme 20 centrale de matériau déformable transversalement et élastique, notamment en mousse de matière synthétique telle que le PVC, cette âme 20 étant enrobée d'une couche 21 de matière étanche à l'eau, à la vapeur d'eau, à l'air et au moins au gaz renfermé dans l'enceinte hermétique 8, notamment du polyisobutylène.

Ainsi, les moyens 18 d'étanchéité sont constitués d'une part d'un joint 22 intérieur appliqué sur la face interne 6 du panneau intérieur 2, sensiblement parallèlement à ses quatre chants 24, et sur la paroi de contact 25 du profilé 10 en regard, et d'autre part d'un joint 23 appliqué sur la face interne 7 du panneau extérieur 3, sensiblement parallèlement à ses quatre chants 26, et sur la paroi de contact 27 du profilé 10 en regard.

Les moyens 17 d'association sont de préférence superposés aux moyens 18 d'étanchéité, et entourent ces moyens 18 d' étanchéité, en les séparant de l'espace externe 9, comme représenté sur les figures. Ainsi, les moyens 17 d'association sont au contact de l'espace externe 9, et les moyens 18 d'étanchéité sont au contact de l'espace interne 8.

En variante, les moyens 18 d'étanchéité sont superposés aux moyens 17 d' association, et entourent ces moyens 17 d'association en les séparant de l'espace externe 9.

Selon une autre variante, les moyens 18 d'étanchéité sont superposés à une première partie des moyens 17 d'association, et une seconde partie des moyens 17 d'association est superposée aux moyens 18 d'étanchéité qui sont alors entourés par les moyens 17 d'association de part et d'autre. Dans ce cas, seuls les moyens 17 d'association sont au contact des espaces interne 8 et externe 9, les moyens 18 d'étanchéité en étant séparés par les moyens 17 d'association.

Les moyens 17 d'association peuvent être à une certaine distance des moyens 18 d'étanchéité, mais de préférence les moyens 17 d'association sont au contact des moyens 18 d'étanchéité.

Dans le mode de réalisation préférentiel, les moyens 17 d'association sont constitués d'un joint intérieur 28 périphérique superposé en contact au joint intérieur 22 des moyens 18 d'étanchéité, et d'un joint extérieur 29 périphérique superposé en contact au joint extérieur 23 des moyens 18 d'étanchéité. Les moyens 17 d'association sont avantageusement en silicone. Ainsi un élément 1 selon l'invention comporte essentiellement quatre joints périphériques : Un joint intérieur 22 d'étanchéité en mousse PVC enrobée de butyl et un joint intérieur 28 d'association en silicone intercalés entre le panneau intérieur 2 et le profilé 10, et un joint extérieur 23 d'étanchéité en mousse PVC enrobée de butyl et un joint extérieur 29 d'association en silicone intercalés entre le panneau extérieur 3 et le profilé 10.

Un élément 1 selon l'invention comporte des moyens 19 d'isolation thermique réglables en continu à l'intérieur de l'enceinte 8, et des moyens 30 de déploiement/reploiement des moyens 19 d'isolation, permettant le mouvement des moyens 19 d'isolation entre les deux panneaux 2, 3 à l'intérieur de l'enceinte 8 entre une position active où les moyens 19 d'isolation sont interposés entre les deux panneaux 2, 3, en regard de la quasi-totalité de leur surface, et une position inactive où les moyens 19 d'isolation sont en regard du minimum de surface des panneaux 2, 3, en passant de façon continue entre toutes les positions intermédiaires.

Ces moyens d'isolation thermique peuvent être constitués d'un store ou rideau thermique, connu en soi, tel que celui décrit dans le brevet français 80 11901.

Les moyens 30 de déploiement/reploiement comportent des moyens 31 d'entrainement électrique. Ceux-ci sont avantageusement constitués d'une alimentation en énergie électrique, par exemple un transformateur-redresseur fournissant un courant continu de 24 V et un fusible de protection 0,032 A temporisé, d'un moteur à courant continu et d'un réducteur. Les moyens 30 de déploiement/reploiement comportent de plus des moyens 32 de transmission, avantageusement constitués d'un arbre 33 horizontal inséré dans le profilé 10 en partie haute de l'élément 1, c'est-à-dire dans le profilé 10 horizontal haut définissant le chant supérieur 13 de l'élément 1, ledit arbre 33 débouchant par un orifice ménagé dans la partie haute du profilé vertical latéral définissant un chant latéral 11 ou 12, de façon à être associé au réducteur ; de deux bobines 34, associées rigidement à l'arbre 33 en rotation à la verticale des profilés verticaux latéraux; de sangles 35 de support d'une barre de charge 36 s'enroulant ou se déroulant autour des bobines 34 lors de la rotation de l'arbre 33 dans un sens ou dans l'autre.

Les moyens 19 d'isolation thermique sont associés rigidement d'une part à la barre de charge 36, d'autre part au profilé 10 horizontal haut support de l'arbre 33, notamment par collage, ou par tout autre moyen. Les extrémités libres des sangles 35 sont associées rigidement à la barre de charge 36, notamment par serrage de la barre de charge 36 entre celle-ci et des plaques de serrage vissées à chaque extrémité. La barre de charge 36 peut comporter deux profilés à section transversale en L, de chaque côté, horizontaux, disposés de façon qu'une face soit horizontale et définisse une face d'association 37 avec les moyens 19 d'isolation. Les deux faces verticales des profilés en L peuvent être réunies à leur partie inférieure.

Les moyens 30 de déploiement/reploiement comportent des moyens 38 étanches de guidage et de support des moyens 32 de transmission, des moyens 39 de commande, des moyens 31 d'entrainement et des moyens 40 magnétiques de limitation de la course des moyens 19 d'isolation.

Un élément 1 selon l'invention comporte une parclose intérieure périphérique 41, associée rigidement au profilé 10 et recouvrant au moins la partie intérieure externe 42 des chants 11, 12, 13, 14, et une partie périphérique de la face intérieure 15, ladite parclose 41 ayant au moins une des fonctions suivantes :
- cacher de la vue les moyens 18 d'étanchéité et/ou les moyens 17 d'association et/ou le profilé 10 et/ou les moyens de déploiement/reploiement 30 des moyens 19 d'isolation,
- caler verticalement le panneau intérieur 2 pour éviter la détérioration des moyens 17 d'association et d'étanchéité 18 du fait des contraintes de cisaillement,
- éviter la chute du panneau intérieur 2 au cas où les moyens 17 d'association soient détériorés,
- supporter et/ou guider et/ou contenir divers accessoires des moyens 30 de déploiement/reploiement (câbles électriques, interrupteur, moteur...).

La parclose 41 comporte une première bande 43 parallèle à la face intérieure 15 de l'élément 1 et qui en recouvre le pourtour, une seconde bande 44 transversale perpendiculaire à la première bande 43, et des moyens 45 d'association rigide au profilé 10. La bande 44 transversale recouvre la partie intérieure (c'est-à-dire située du côté intérieur du bâtiment) des chants 11, 12, 13, 14 de l'élément 1, donc également les chants 24 du panneau intérieur 2. Des moyens 46 de calage selon le plan P du panneau intérieur 2 contre la parclose 41 sont avantageusement prévus entre les chants 24 du panneau intérieur 2 et la parclose 41, c'est-à-dire la bande 44 transversale.

Ces moyens 46 de calage peuvent être prévus sur toute la périphérie du panneau intérieur 2, ou seulement le long de son chant 24 inférieur horizontal, et sont avantageusement constitués d'un joint de calage, par exemple en matière caoutchouteuse ou plastique collé contre la bande 44 transversale du côté interne 48 de la parclose, dans l'angle défini par les deux bandes 43, 44.

Selon une première variante, l'élément 1 selon l'invention constitue un panneau façade fixe, ou le vitrage d'un ouvrant, et est associé rigidement à un encadrement 49.

L'élément 1 comporte alors également avantageusement des moyens 47 de calage du panneau extérieur 3 contre l'encadrement 49 du bâtiment. Ces moyens 47 de calage sont des moyens de calage selon le plan P, placés entre les chants 26 du panneau 3 et l'encadrement 49, et/ou des moyens de calage transversal placés entre au moins une des faces 7, 16 du panneau extérieur 3 au voisinage de sa périphérie, et l'encadrement 49. Ces moyens 47 de calage du panneau extérieur 3 sont avantageusement constitués de joints de calage périphériques, par exemple en polyisobutylène, silicone, ou autres matières plastiques, ou semblables aux joints 22, 23 d'étanchéité. Ces moyens 47 de calage sont en effet aussi des moyens d'étanchéité évitant la pénétration de l'air, de l'eau, de la vapeur d'eau ... à l'intérieur 4 du bâtiment.

Ainsi, un élément 1 selon l'invention est associé à l'encadrement 49 et/ou au bâtiment par son panneau extérieur 3, le reste de cet élément 1, notamment le panneau intérieur 2 et le profilé 10 intercalaire, étant monté flottant par rapport au panneau extérieur 3.

Dans le mode de réalisation représenté sur les figures, les moyens 47 de calage et d'étanchéité du panneau extérieur 3 sont des moyens de calage vertical selon le plan P le long du chant inférieur horizontal du panneau 3, et des moyens de calage transversal et d'étanchéité au voisinnage des trois autres chants.

En variante l'élément 1 selon l'invention constitue en lui-même un ouvrant associé de façon mobile au bâtiment, par exemple par des moyens à charnières ou à glissières, ou autres. De préférence, l'élément 1 est associé de façon mobile au bâtiment par son panneau extérieur 3.

Selon l'invention, le profilé 10 définissant un cadre rectangulaire intercalaire est de forme globalement allongée, et comporte des parois et/ou cloisons et/ou nervures longitudinales 25, 27, 52, 53, 54, 55, 56, 57, 60, 61 définissant un premier espace 50 formant un réservoir périphérique dans lequel on insère un produit dessiccatif, un second espace 51 de support et de guidage des moyens 30 de déploiement/reploiement des moyens 19 d'isolation thermique, et des moyens 45 d'association d'une parclose 41.

Pour ce faire, le profilé 10 est constitué de deux parois 25, 27 longitudinales de contact sensiblement parallèles aux panneaux 2, 3, d'une cloison 52 longitudinale sensiblement parallèle à ces parois 25, 27 de contact, définissant avec l'une d'entre elles, notamment la paroi extérieure 27, et avec deux parois 53, 54 transversales, en regard l'une de l'autre, le premier espace fermé 50 ; et d'une cloison longitudinale transversale 55 s'étendant entre l'autre paroi, notamment la paroi intérieure 25, et la cloison 52 parallèle aux parois 25, 27, définissant, avec des cloisons et/ou nervures longitudinales transversales 56, 57, 60, 61 sensiblement perpendiculaire à ladite cloison 52, parallèle aux parois 25, 27, et à l'autre paroi 25 de contact, le second espace 51 de supporte et de guidage du côté interne 58 de la cloison transversale 55, et les moyens 45 d'association de la parclose 41 du côté externe 59 de la cloison 55 transversale. La cloison 55 transversale est une cloison d'étanchéité entre l'espace interne 8 et l'espace externe 9.

La paroi 54 transversale interne définissant l'espace 50 contenant le dessiccatif est pourvue d'orifices 72, par exemple moletés, mettant en communication cet espace 51 et l'enceinte 8 de façon que le produit dessiccatif absorbe l'humidité éventuelle qui y figure.

Les parois 25, 27 de contact du profilé 10 sont rainurées longitudinalement sur leur surface externe de contact, pour faciliter l'adhérence des moyens 17 d'association périphériques et des moyens 18 d'étanchéité.

Les moyens 45 d'association de la parclose 41 au profilé comportent avantageusement des moyens 62 de clippage et des moyens 63 d'appui sur au moins une 55, 60 paroi et/ou cloison et/ou nervure transversale du profilé 10.

Pour ce faire, la parclose 41 comporte deux bandes 64, 65 s'étendant du côté interne 48 de la parclose 41 perpendiculairement et à partir de la bande transversale 44. La bande 64 située le plus à l'extérieur (par rapport au bâtiment) et de préférence à partir du chant libre de la bande 44 transversale vient en appui contre une nervure transversale 60 du profilé 10 s'étendant perpendiculairement à partir de la cloison 52 du profilé, de façon à constituer les moyens 63 d'appui ; cette bande 64 extérieure comporte une partie extrême 66 de section droite courbe (figure 4) coopérant avec le chant libre de la nervure transversale 60 pour constituer les moyens 62 de clippage. De même, la bande 65 située plus à l'intérieur comporte un épaulement incliné 67 coopérant avec une nervure transversale 61, s'étendant à partir de la paroi 25 intérieure du profilé 10, dont le chant libre est biseauté du côté interne pour réaliser les moyens 62 de clippage ; cette bande 65 intérieure est prolongée jusqu'à la cloison transversale 55 sur laquelle elle prend appui pour réaliser les moyens 63 d'appui (figure 4).

Les moyens 38 étanches de guidage et de support des moyens 32 de transmission comportent un palier 68 passé dans l'orifice du profilé 10 par lequel débouche l'arbre 33, associé rigidement par boulonnage à la paroi 55 transversale du profilé 10 vertical comportant l'orifice, et qui comporte un alèsage interne qui coopère avec l'arbre 33. De part et d'autre de la paroi 55 transversale, on dispose des joints à lèvres d'étanchéité (par exemple des joints "SPI") et/ou des rondelles d'étanchéité, assurant l'étanchéité entre l'arbre et l'alèsage et entre le palier 68 et la paroi 55 transversale, c'est-à-dire l'étanchéité à l'eau, à la vapeur d'eau, à l'air et au gaz renfermé dans l'enceinte 8 de l'orifice par lequel l'arbre 33 débouche. D'autres paliers intermédiaires (non représentés) et un palier d'extrémité sont avantageusement prévus dans le second espace 51 du profilé 10 supérieur horizontal pour guider l'arbre 33 sur sa longueur et à son extrémité libre opposée à celle associée aux moyens 31 d'entrainement.

Les moyens 39 de commande comportent un interrupteur bipôlaire à bascule à trois positions, deux positions de mise en marche du moteur dans un sens et dans l'autre, et une position intermédiaire d'arrêt. Cet interrupteur est associé rigidement à la parclose 41, par exemple à la bande 44 transversale du côté externe.

En variante, les moyens 39 de commande sont des moyens de commande par groupe de plusieurs éléments 1 selon l'invention. Par exemple, tous les éléments 1 d'une façade peuvent être commandés électriquement par des moyens 39 de commande centralisés auxquels les moyens 31 d'entraînement de tous les éléments 1 sont électriquement connectés.

Les moyens 40 de limitation de course comportent des ampoules magnétiques 69 disposées du côté externe 59 de la cloison 55 transversale d'au moins un profilé 10 vertical, de préférence du côté des moyens 31 d'entrainement, et associées à cette cloison 55 et/ou à la parclose 41 en parties haute et basse du profilé. Ces ampoules magnétiques 69 coopèrent avec des aimants 70 disposés à au moins une extrémité en regard de la barre de charge 36. Ces aimants 70 et les plaques de serrage des sangles 35 sur la barre de charge 36 peuvent être une seule et même pièce.

Les moyens 31 d'entrainement électrique sont associés rigidement à la bande transversale 44 de la parclose 41, définissant un chant vertical de l'élément 1, du côté externe, en partie haute de l'élément 1 et sont recouverts d'un boîtier 71 de parement (figure 3). Les moyens 31 d'entrainement et les moyens 40 de limitation sont avantageusement situés au voisinnage du même chant 11 vertical de l'élément 1.

Dans un élément 1 selon l'invention, tel que représenté, on ne prévoit qu'un store 19 d'isolation thermique, et la distance d entre les deux panneaux 2, 3 est comprise entre 35 et 80 millimètres, de l'order de 48 millimètres lorsque le store 19 a 45 millimètres de largeur. On peut prévoir cependant deux stores 19 parallèles.

Avantageusement, le panneau intérieur 2 a une épaisseur plus faible que le panneau extérieur 3, l'épaisseur du panneau intérieur 2 étant notamment de l'ordre de 4 millimètres, alors que celle du panneau extérieur 3 est notamment de l'ordre de 6 millimètres.

Le profilé 10 est en aluminium brut extrudé, et la parclose 41 en aluminium laqué ou en PVC.

On remarquera que l'élément 1, selon l'invention, a un aspect extérieur et intérieur d'une grande esthétique et d'une grande sobriété (figure 5) et ce, malgré les dispositifs performants dont il est équipé.

Les figures ne représentent pas chacune tous les moyens décrits, pour plus de clarté.

Dans un procédé de fabrication selon l'invention d'un élément selon l'invention, on interpose les moyens 18 d'étanchéité entre les panneaux 2, 3 et le profilé 10, puis on déforme transversalement les moyens 18 d'étanchéité par compression, puis on associe rigidement chacun des panneaux 2, 3 au profilé 10, grâce aux moyens 17 d'association périphériques. On interpose et déforme les moyens d'étanchéité entre un des panneaux 3 et le profilé 10, puis on associe ce panneau 3 au profilé 10, et on répète ultérieurement les mêmes opérations pour l'autre panneau 2.

Dans un procédé selon l'invention, on extrude le profilé 10 en aluminium à partir duquel on fabrique un cache rectangulaire, notamment par soudure à ultra-sons en disposant un produit dessiccatif dans l'espace 50 prévu à cet effet, on usine ce profilé 10 périphérique, on dépose des moyens 18 d'étanchéité d'un côté du profilé 10 et l'on positionne l'ensemble sur le panneau extérieur 3 en appliquant ces moyens 18 d'étanchéité contre ce panneau 3, on déforme ces moyens 18 d'étanchéité transversalement par compression et on dispose les moyens 17 d'association périphérique du profilé 10 au panneau extérieur 3, puis on monte les moyens 32 de transmission, les moyens 38 étanches de guidage et de support des moyens 32 de transmission, et les moyens 19 d'isolation thermique, puis on dépose des moyens 18 d'étanchéité sur l'autre côté laissé libre du profilé 10, on positionne le panneau intérieur 2 sur ces moyens 18 d'étanchéité, on déforme ces moyens 18 d'étanchéité transversalement par compression et on dispose les moyens 17 d'association périphériques du profilé 10 au panneau intérieur 2, on fabrique les quatre éléments formant parclose 41 le long des quatre chants de l'élément 1, on usine la parclose 41, on monte les moyens 40 de limitation de course, on monte les moyens 31 d'entrainement sur la parclose 41 et on associe la parclose 41 au profilé 10.

La demanderesse a fait de nombreux essais qui ont prouvé les qualités de l'élément selon l'invention, et en particulier un élément 1 a une fiabilité importante, présente des qualités thermiques et acoustiques excellentes, tout en conservant un bel aspect d'une façon stable sur plus de 10 années. Ces essais ont montré non seulement que la durée de vie de l'élément 1 est supérieur à 10 ans, mais en particulier que le coefficient de transmission thermique k tombe à 0,7 W/m²K, lorsque les moyens 19 d'isolation thermique sont déployés, alors qu'il est supérieur à 2 pour les double ou triple vitrages classiques.

L'invention peut faire l'objet de nombreuses variantes de réalisation évidentes à l'homme du métier par rapport au mode de réalisation décrit ci-dessus, sans pour autant sortir du cadre de l'invention.

## Revendications

1) Element pour porte, fenêtre ou panneau de façade de plan, constitué essentiellement d'au moins deux panneaux plans parallèles, en regard l'un de l'autre, écartés d'une distance d l'un de l'autre par un profilé périphérique intercalé en entretoise entre les deux panneaux, de moyens d'association périphériques des deux panneaux entre eux et/ou au profilé, l'enceinte formée des deux panneaux, du profilé et desdits moyens d'association contenant un gaz et étant fermée hermétiquement par des moyens périphériques d'étanchéité à l'eau, à la vapeur d'eau, à l'air et au moins au dit gaz, caractérisé en ce que les moyens (18) d'étanchéité sont intercalés d'une part entre le panneau intérieur (2) et le profilé (10) et d'autre part entre le panneau extérieur (3) et le profilé (10) et en ce que ces moyens (18) d'étanchéité sont élastiquement déformables transversalement, de façon à autoriser des déplacements relatifs dans la direction transversale des panneaux (2,3) l'un par rapport à l'autre, et par rapport au profilé (10), en fonction des variations de température et/ou de pression dans l'enceinte (8) hermétique, sans pour autant provoquer une détérioration de ces moyens (18) d'étanchéité.

2) Elément selon la revendication 1, caractérisé en ce que les moyens (17) d'association périphériques sont élastiquement déformables transversalement, pour autoriser les déformations et déplacements dans le sens transversal des panneaux (2,3) l'un par rapport à l'autre et par rapport au profilé (10).

3) Elément selon la revendication 2, caractérisé en ce que les moyens (18) sont plus souples dans la direction transversale que les moyens (17) d'association périphériques.

4) Elément selon l'une quelconque des revendications 1 à 3, caractérisé en ce que les moyens (18) d'étanchéité sond déformés transversalement préalablement par compression transversale - notamment écrasés entre 20 et 50 % de leur épaisseur - lorsque l'élément (1) est au repos, la pression et la température dans l'enceinte (8) étant normales et homogènes, les moyens (17) d'association maintenant ces moyens (18) d'étanchéité déformés et comprimés entre chacun des deux panneaux (2,3) et le profilé (10), de façon que les moyens (18) d'étanchéité se trouvent en permanence comprimés contre les panneaux (2,3) et le profilé (10), même lors que les panneaux (2,3) s'écartent au maximum du profilé (10), notamment sous l'effet d'une augmentation de température dans l'enceinte (8).

5) Elément selon l'une quelconque des revendications 1 à 4, caractérisé en ce que les moyens d'étanchéité sont constitués à partir d'un joint de forme globalement alonguée, constitué d'une âme (20) centrale de matériau déformable transversalement et élastique, notamment en mousse de matière synthétique telle que le PVC, cette âme (20) étant enrobée d'une couche (21) de matière étanche à l'eau, à la vapeur d'eau, à l'air et au moins au gaz renfermé dans l'enceinte hermétique (8), notamment du polyisobutylène.

6) Elément selon l'une quelconque des revendications 1 à 5, caractérisé en ce que les moyens (18) d'étanchéité sont constitués d'une part d'un joint (22) intérieur appliqué sur la face interne (6) du panneau intérieur (2) sensiblement parallèlement à ses quatre chants (24) et sur la paroi de contact (25) du profilé (10) en regard, et d'autre part d'un joint (23) appliqué sur la face interne (7) du panneau extérieur (3) sensiblement parallèlement à ses quatre chants (26), et sur la paroi de contact (27) du profilé (10) en regard.

7) Elément selon l'une quelconque des revendications 1 à 6, caractérisé en ce que les moyens (17) d'association sont des moyens (17) d'association de chacun des panneaux (2,3) au profilé (10).

8) Elément selon l'une quelconque des revendications 1 à 7, caractérisé en ce que les moyens (17) d'association sont indéformables ou peu déformables dans toute direction parallèle au plan P, de façon à éviter de trop grands déplacements intempestifs des panneaux (2,3) l'un par rapport à l'autre ou par rapport au profilé (10) dans les directions parallèles au plan P.

9) Elément selon l'une quelconque des revendications 1 à 8, caractérisé en ce que les moyens (17) d'association sont intercalés d'une part entre le panneau intérieur (2) et le profilé (10), et d'autre part entre le panneau extérieur (3) et le profilé (10).

10) Elément selon l'une quelconque des revendications 1 à 9, caractérisé en ce que les moyens (17) d'association sont superposés aux moyens (18) d'étanchéité, et entourent ces moyens (18) d'étanchéité en les séparant de l'espace externe (9).

11) Elément selon l'une quelconque des revendications 1 à 10, caractérisé en ce que les moyens (18) d'étanchéité sont superposés aux moyens (17) d'association, et entourent ces moyens (17) d'association en les séparant de l'espace externe (9).

12) Elément selon l'une quelconque des revendications 1 à 11, caractérisé en ce que les moyens (17) d'association sont constitués d'un joint intérieur (28) périphérique superposé en contact au joint intérieur (22) des moyens (18) d'étanchéité et d'un joint extérieur (29) périphérique superposé en contact au joint extérieur (23) des moyens (18) d'étanchéité.

13) Elément selon l'une quelconque des revendications 1 à 12, caractérisé en ce que les moyens (17) d'association sont en silicone.

14) Elément selon l'une quelconque des revendications 1 à 13 caractérisé en ce qu'il est associé au bâtiment par son panneau extérieur (3), le reste de l'élément (1), notammentle panneau intérieur (2) et le profilé intercalaire (10), étant monté flottant par rapport au panneau extérieur (3).

15) Elément selon l'une quelconque des revendications 1 à 14, caractérisé en ce qu'il comporte une parclose intérieure (41) périphérique associée rigidement au profilé (10) et recouvrant au moins la partie intérieure (42) des chants (11,12,13,14) et une partie périphérique de la face intérieure (15), ladite parclose (41) ayant au moins une des fonctions suivantes :
- cacher de la vue les moyens (18) d'étanchéité et/ou les moyens (17) d'association et/ou le profilé (10) et/ou les moyens de déploiement/reploiement (30) des moyens (19) d'isolation,
- caler verticalement le panneau intérieur (2) pour éviter la détérioration des moyens (17) d'association et d'étanchéité (18) du fait des contraintes de cisaillement,
- éviter la chute du panneau intérieur (2) au cas où les moyens (17) d'association seraient détériorés,
- supporter et/ou guider et/ou contenir divers accessoires des moyens (30) de déploiement/reploiement (câbles électriques, interrupteur, moteur,...).

16) Elément selon l'une quelconque des revendications 1 à 15, caractérisé en ce que le profilé (10) définissant un cadre rectangulaire intercalaire est de forme globalement allongée, et comporte des parois et/ou des cloisons et/ou nervures longitudinales (25,27,52,53,54,55,56,57,60,61) définissant un premier espace (50) formant un réservoir périphérique dans lequel on insère un produit dessiccatif, un second espace (51) de support et de guidage des moyens (30) de déploiement/reploiement des moyens (19) d'isolation thermique, et des moyens (45) d'association d'une parclose (41).

17) Elément selon l'une quelconque des revendications 1 à 16, caractérisé en ce que le profilé (10) est constitué de deux parois (25,27) longitudinales de contact sensiblement paralléles aux panneaux (2,3), d'une cloison (52) longitudinale sensiblement parallèle à ces parois (25,27) de contact, définissant avec l'une d'entre elles, notamment la paroi extérieure (27), et avec deux parois (53,54) transversales en regard l'une de l'autre, le premier espace fermé (50), et d'une cloison longitudinale transversale (55) s'étendant entre l'autre paroi, notamment la paroi intérieure (25), et la cloison (52) parallèle aux parois (25,27), définissant, avec des cloisons et/ou nervures longitudinales transversales (56,57,60,61) sensiblement perpendiculaires à ladite cloison (52) parallèle aux parois (25,27), et à l'autre paroi (25) de contact, le second espace (51) de support et de guidage du côté interne (58) de la cloison transversale (55), et les moyens (45) d'association de la parclose (41) du côté externe (59) de la cloison (55) transversale.

18) Elément selon l'une quelconque des revendications 1 à 17, caractérisé en ce que les moyens (45) d'association de la parclose (41) au profilé (10) comportent des moyens (62) de clippage.

19) Elément selon l'une quelconque des revendications 1 à 18, caractérisé en ce que les moyens (45) d'association de la parclose (41) au profilé (10) comportent des moyens (63) d'appui sur au moins une (55,60) paroi et/ou cloison et/ou nervure transversale du profilé (10).

20) Elément selon l'une quelconque des revendications 1 à 19, caractérisé en ce que les moyens (30) de déploiement/reploiement comportent des moyens (31) d'entrainement électriques - notamment une alimentation en énergie électrique, un moteur à courant continu et un réducteur - des moyens (32) de transmission - notamment constitués d'un arbre (33) horizontal inséré dans le profilé (10) horizontal haut de l'élément (1), débouchant par un orifice ménagé dans un profilé (10) vertical pour être associé au réducteur, de deux bobines (34) auxquelles des sangles (35) de support d'une barre de charge (36) s'enroulent ou se déroulent, les bobines (34) étant associées rigidement à l'arbre (33) à la verticale des profilés (10) verticaux latéraux, les moyens (18) d'isolation thermique étant associés rigidement d'une part à la barre de charge (36), d'autre part au profilé (10) horizontal haut support de l'arbre (33) - des moyens (38) étanches de guidage et de support des moyens (32) de transmission, - comprenant notamment des joints à lèvres du type joints spi et/ou des rondelles d'étanchéité à l'eau, à la vapeur d'eau, à l'air et au gaz renfermé dans l'enceinte (8), de l'orifice par lequel l'arbre (33) débouche - des moyens (39) de commande des moyens (31) d'entrainement électriques, et des moyens (40) magnétiques de limitation de course - notamment des ampoules magnétiques (69) disposées du côté externe (59) de la cloison (55) transversale d'au moins un profilé (10) vertical, associées à cette cloison (55) et/ou à la parclose (41) en parties haute et basse du profilé (10), et coopérant avec des aimants (70) disposés à au moins une extrémité en regard de la barre de charge (36).

21) Elément selon l'une quelconque des revendications 1 à 20, caractérisé en ce que la distance moyenne d entre les deux panneaux (2,3) est comprise entre 35 et 80 millimétres, notamment de l'ordre de 48 millimétres lorsque le store (18) a 45 millimètres de largeur.

22) Elément selon l'une quelconque des revendications 1 à 21, caractérisé en ce que la profilé (10) est en aluminium brut extrudé, et la parclose (41) en aluminium laqué ou en PVC.

23) Procédé de fabrication d'un élément selon les revendications 1 à 22, caractérisé en ce qu'on interpose les moyens (18) d'étanchéité entre les panneaux (2,3) et le profilé (10), puis on déforme transversalement les moyens (18) d'étanchéité par compression, puis on associe rigidement chacun des panneaux (2,3) au profilé (10) grâce aux moyens (17) d'association périphériques.

24) Procédé selon la revendication 23, caractérisé en ce qu'on interpose et déforme les moyens d'étanchéité entre un des panneaux (3) et le profilé (10), puis on associe ce panneau (3) au profilé (10), et on répète ultérieurement les mêmes opérations pour l'autre panneau (2).

25) Procédé selon l'une des revendications 23 et 24, caractérisé en ce que l'on extrude le profilé (10) en aluminium, à partir duquel on fabrique un cache rectangulaire, notamment par soudure à ultra-sons, en disposant un produit dessiccatif dans l'espace (50) prévu à cet effet, on usine ce profilé (10) périphérique, on dépose des moyens (18) d'étanchéité d'un côté du profilé (10) et l'on positionne l'ensemble sur le panneau extérieur (3) en appliquant ces moyens (18) d'étanchéité contre ce panneau (3), on déforme ces moyens (18) d'étanchéité transversalement par compression et on dispose les moyens (17) d'association périphérique du profilé (10) au panneau extérieur (3), puis on monte les moyens (32) de transmission, les moyens (38) étanches de guidage et de support des moyens (32) de transmission, et les moyens (19) d'isolation thermique, puis on dépose des moyens (18) d'étanchéité sur l'autre côté laissé libre du profilé (10), on positionne le panneau intérieur (2) sur ces moyens (18) d'étanchéité, on déforme ces moyens (18) d'étanchéité transversalement par compression et on dispose les moyens (17) d'association périphériques du profilé (10) au panneau intérieur (2), on fabrique les quatre éléments formant parclose (41) le long des quatre chants de l'élément (1), on usine la parclose (41), on monte les moyens (40) de limitation de course, on monte les moyens (31) d'entrainement sur la parclose (41) et on associe la parclose (41) au profilé (10).
